# EUROPÄISCHE PATENTSCHRIFT

(11) **EP 1 707 670 B1**
(45) Veröffentlichungstag und Bekanntmachung des Hinweises auf die Patenterteilung: **17.12.2008**
(21) Anmeldenummer: 06110273.7
(22) Anmeldetag: 22.02.2006
(51) Int. Cl.: D21F 1/32, D21G 9/00

(54) **Reinigungsverfahren**
Cleaning method
Procédé de nettoyage

(30) Priorität: 01.04.2005 DE 102005014937
(43) Veröffentlichungstag der Anmeldung: 04.10.2006
(73) Patentinhaber: Voith Patent GmbH, 89522 Heidenheim (DE)
(72) Erfinder: Liew, J.P., 30100 Ipoh, Perak (MY); Morton, Antony, Dr., Ben Rhydding, Lancashire LS298QU (GB); Payne, Dwight, St. Simons Island, GA Georgia 31522 (US); Valentine, Craig, Summerville, SC South Carolina 29485 (US)

(56) Entgegenhaltungen:
- EP-A- 0 383 486
- EP-A- 1 275 772
- DE-A1- 19 712 753
- US-A- 5 900 117

## Beschreibung

Die Erfindung betrifft ein Verfahren zum Reinigen und / oder Konditionieren einer Bespannung in einer Maschine zur Herstellung und / oder Verarbeitung einer Materialbahn, insbesondere einer Faserstoffbahn wie bspw. Papier-, Karton- oder Tissuebahn.

Bespannungen in bahnverarbeitenden Maschinen sind ständig dem Einfluss von Verschmutzungen ausgesetzt, die deren Wirkungsweise negativ beeinflussen.

So werden bspw. in einer Papiermaschine eine Vielzahl von Bespannungen zum Transport und Entwässern einer herzustellenden Faserstoffbahn eingesetzt. Die Bespannungen sind hierbei bspw. in Form von Formiersieben in der Formierpartie, in Form von Pressfilzen in der Pressenpartie und in Form von Trockensieben in der Trockenpartie oder als Transferbänder ausgebildet. Oftmals sind die Siebe und Filze zumindest teilweise als Gewebebänder mit offener Porenstruktur ausgebildet.

Während des Betriebs der Papiermaschine werden die Bespannungen in zunehmendem Maße durch bspw. in der Fasersuspension enthaltende Verschmutzungen wie Klebstoffe oder sonstige Zuschlagstoffe verunreinigt. So Setzen sich bspw. bei einem Gewebeband die Poren und Maschen mit der Zeit mit den o.g. Stoffen zu.

Aus dem Stand der Technik sind mehrere Vorrichtungen zum Reinigen einer Bespannung einer bahnverarbeitenden Maschine bekannt.

So offenbart die EP 0 731 212 A1 eine Reinigungsvorrichtung mit rotierbaren Reinigungsdüsen. Gemäß dieser Druckschrift sind die Reinigungsdüsen gegen die Transportbahn geneigt, wobei sich durch die Rotation der Düsen die Neigungsrichtung der Düsen kontinuierlich zwischen Neigung in Laufrichtung der Transportbahn und Neigung gegen die Richtung der Transportbahn ändert. Die Erfahrung zeigt, dass die mit solchen Reinigungsvorrichtung durchführbaren Reinigungsverfahren oftmals zu ungenügenden Reinigungsergebnissen führen.

In der DE -A1 197 12 753 ist eine Reinigungsvorrichtung mit einer rotierenden Reinigungsdüse beschrieben, wobei zur schonenden und zur intensiven Reinigung unterschiedliche Geschwindigkeiten verwendet werden.

Aus der US 5900117- A ist eine Reinigungsvorrichtung mit einer Reinigungsdüse bekannt, wobei sich die Reinigungsdüse in Querrichtung über einen zu reinigenden Pressfilz bewegt.

Aus der EP-A2- 1 275 772 ist schließlich eine Einrichtung zur Überwachung des Zustandes eines Filzes oder Siebes entnehmbar.

Filz- oder Siebeigenschaften werden dabei ermittelt und in einer Datenbank abgelegt. Mit einer Auswerte- und/oder Steuereinheit werden dann entsprechende Gegenmaßnahmen ausgelöst, die beispielsweise in der Änderung von Spritzrohrdrücken oder Rohrsaugervakua bestehen können.

Die Überwachung kann permanent oder in zyklischen Abständen erfolgen.

Das mit diesen Reinigungsvorrichtungen und den angegebenen Maßnahmen erzielte Reinigungsergebnis kann oftmals noch nicht überzeugen.

Es ist die Aufgabe der vorliegenden Erfindung ein Verfahren zur Reinigung und / oder Konditionierung einer Bespannung vorzuschlagen, mit dem eine verbesserte Reinigungsleistung bspw. beim Entfernen von Schmutz erzielbar ist.

Der Begriff Struktur kann hierbei allein oder in Kombination bspw. umfassen: Bei einer mehrlagigen Bespannung den Aufbau der einzelnen Lagen und deren Stapelfolge relativ zueinander in der Bespannung, die Webart einer gewobenen Struktur, die für die verschiedenen oder die eine Lage verwendeten Materialien, bei einer gewobenen Struktur die Form und den Durchmesser der Fäden, bei Filzen die Stapelfolge der Vlieslagen relativ zueinander und relativ zur Grundstruktur, die bspw. eine Gewebestruktur ist, die Faserstärke in der Vlieslage usw.

Der Erfindung basiert auf der Erkenntnis, dass bspw. Papiermaschinenbespannungen abhängig von deren Verwendungszweck, d.h. als Formiersieb oder Pressfilz oder Trockensieb, zueinander grundsätzlich unterschiedliche Struktur aufweisen und dass sich diese unterschiedlichen Strukturen nicht mit denselben Bedingungen gleich effektiv reinigen und konditionieren lassen.

Der Erfindung liegt des weiteren der Erkenntnis zugrunde, dass Bespannungen mit unterschiedlichen Strukturen unterschiedliche Verschmutzungsneigungen im Hinblick auf Art der Verschmutzung, Verteilung der Verschmutzung auf der Bespannung, Stärke der Anhaftung der Verschmutzung an der Bespannung und dergleichen aufweisen und es somit nötig ist diese für eine bestimmte Struktur der Bespannung spezifischen Verschmutzungen entsprechend spezifisch zu behandelt. Dasselbe gilt für die Konditionierung bspw. durch Trocknung der Bespannung. Auch hier liegen für die Struktur der Bespannung spezifische Gegebenheiten vor.

Aufgrund der Vielzahl von unterschiedlichsten Strukturen bei Papiermaschinen-, Kartonmaschinen- oder Tissuemaschinenbespannungen besteht somit das Bedürfnis einer optimalen Anpassung der Reinigungs- und / oder Konditionierbedingungen an die jeweilige Struktur der Bespannung. Dies wird durch das erfindungsgemäße Verfahren geleistet.

So besteht ein Formiersieb üblicherweise aus einer gewobenen Struktur, wobei ein Pressfilz eine gewebte Lage und eine oder mehrere Vliesschichten umfasst.

Doch selbst bei Formiersieben gibt es wiederum, abhängig von der spezifischen Anwendung starke strukturelle Unterschiede. So weisen bspw. Formiersiebe für die Herstellung von graphischen Papieren eine möglichst glatte papierseitige Oberfläche auf, wohingegen bspw. Formiersiebe zur Herstellung von Tissuepapier eine raue bzw. texturierte papierseitige Oberfläche aufweisen, um die Formation eines möglichst voluminösen und saugfähigen Tissuepapiers bereitzustellen.

Durch das erfindungsgemäße Verfahren wird eine Reinigung und ein Konditionierung vorgeschlagen, bei dem die dafür geeigneten Maßnahmen unter Berücksichtigung der spezifischen Struktur der jeweils zu reinigenden Bespannung ermittelt werden. Die Reinigung und Konditionierung wird demzufolge effektiver.

Gemäß dem erfindungsgemäßen Verfahren ist vorgesehen, dass die Struktur der Bespannung als Daten in einer Datenbank hinterlegt sind, auf die eine Steuer- und / oder Regelungseinheit zugriff hat, welche die geeigneten Maßnahmen bestimmt. Eine konkrete Ausgestaltung könnte demzufolge darin bestehen, dass jede Bespannung mit einem ihre spezifische Struktur beschreibenden Datensatz ausgeliefert wird und dass in eine auf die Reinigungsvorrichtung einwirkende Steuer- und / oder Regelungseinheit der Datensatz geladen wird, so dass diese Reinigungsvorrichtung dann die Bespannung unter Berücksichtigung deren spezifischen Struktur entsprechend optimal reinigen kann und aufgrund des die Struktur der Bespannung wiedergebenden Datensatzes eine der Struktur der Bespannung angepasste Reinigungs- und / oder Konditionierungssequenz abgearbeitet wird.

Der oben genannte Datensatz kann bspw. auf einem transportablen Datenträger, wie einer CD oder einer Diskette gespeichert sein.

Das erfindungsgemäße Verfahren kann darüber hinaus vorsehen, dass permanent oder zyklisch der Ist-Zustand von zumindest einer bestimmten Eigenschaft der Bespannung ermittelt wird und dass der ermittelte Ist-Zustand bei der Ermittlung der geeigneten Maßnahmen Berücksichtigung findet. Idealerweise wird hierbei der ermittelte Ist-Zustand der Steuer- und / oder Regelungseinheit in Form von Daten bereit gestellt, so dass die Steuer- und / oder Regelungseinheit unter Berücksichtigung der Struktur der Bespannung und des Ist-Zustands der zumindest einen bestimmten Eigenschaft der Bespannung geeignete Maßnahmen bestimmt bzw. bestimmen kann.

Als bestimmte Eigenschaft zur Charakterisierung der Bespannungen sind bspw. deren Permeabilität und / oder deren Feuchtegehalt und / oder deren Verschmutzung zu nennen, wobei diese Aufzählung nicht abschließend verstanden werden soll.

Vorteilhafter wird bei dem erfindungsgemäßen Verfahren der Ist-Zustand der Bespannung ortsaufgelöst in Maschinenquerrichtung ermittelt, so dass im Gegenzug selektiv in Maschinenquerrichtung geeignete Maßnahmen bestimmt und durchgeführt werden können.

Die geeigneten Maßnahmen werden entweder permanent oder zyklisch oder bedarfsorientiert durchgeführt, bspw. abhängig von den spezifischen Anforderungen beim Herstellungsprozess der Materialbahn.

Es sind unterschiedliche Maßnahmen denkbar, durch welche eine Materialbahn, insbesondere eine Faserstoffbahn gereinigt bzw. konditioniert werden kann. Nach Gemäß dem erfindungsgemäßen Verfahren ist vorgesehen, dass die geeigneten Maßnahmen die Beaufschlagung der Bespannung mit einem fluiden Reinigungsmedium umfassen. Diese Maßnahme stellt im Moment die gebräuchlichste Methode zur Reinigung und / oder Konditionierung der Bespannung dar. Es könnte aber durchaus in der Zukunft möglich sein, dass für bestimmte Strukturen von Bespannungen andere bis heute noch nicht bekannte Verfahren besser geeignet sind, die an zur Reinigung und / oder Konditionierung dieser Bespannungen angewendet würden.

Das fluide Reinigungsmedium kann hierbei flüssig und / oder gasförmig sein und ist insbesondere Wasser oder Dampf oder Luft oder CO2 oder ein Gemisch aus zumindest zwei dieser Komponenten.

Zusätzlich kann die geeignete Maßnahme umfassen, dass ein Unterdruck auf die Bespannung einwirkt.

Ausgehend von den heute verbreiteten Verfahren der Fluidbeaufschlagung und der Einwirkung des Unterdrucks umfassen vorteilhafterweise die geeigneten Maßnahmen die Einstellung von Parametern zur Beaufschlagung der Bespannung mit dem fluiden Reinigungsmedium und / oder zur Einwirkung des Unterdrucks.

Mögliche Parameter sollen nachfolgend nicht abschließend genannt werden, wobei diese jeweils für sich allein oder in Kombination denkbar sind: der Auftreffwinkel des Reinigungsmediums auf die Bespannung in Bezug zur Maschinenrichtung und zur Maschinenquerrichtung, die Auftreffrichtung des Reinigungsmediums relativ zur Bespannung, bspw. relativ zur Bewegungsrichtung der Bespannung, die Druckbeaufschlagung des Reinigungsmediums, die auf eine Stelle der Bespannung aufgebrachte Menge des Reinigungsmediums, die Zeit der Beaufschlagung einer bestimmten Stelle der Bespannung mit dem Reinigungsmedium, der Fluss des Reinigungsmediums während der Beaufschlagung der Bespannung, der Abstand zwischen der Düse aus dem das Reinigungsmedium austritt und der Bespannung, die Größe des Strahls des auf die Bespannung auftreffenden Reinigungsmediums.

Alle denkbaren Parameter können örtlich und zeitlich variierend allein oder in Kombination miteinander auf die Bespannung einwirken.

Beispielhaft sind zwei Siebe mit unterschiedlichen Gewebestrukturen genannt, wobei die Gewebestruktur bspw. der papierseitigen Oberfläche des ersten Siebs bspw. durch lange Flotierungen der in CD -Richtung verlaufenden Fäden und die papierseitigen Oberfläche des zweiten Siebs bspw. durch lange Flotierungen der in MD -Richtung verlaufenden Fäden geprägt wird. Für beide Siebe würde sicherlich keine gleich wirkungsvolle Reinigung eines Strahls aus Reinigungsmedium stattfinden, der in MD -Richtung relativ zur Bespannung orientiert ist. Eine effektive Reinigungswirkung kann vielmehr dann erreicht werden, wenn der Fluidstrahl beim ersten Sieb in CD -Richtung orientiert und beim zweiten Sieb in MD -Richtung orientiert auf das Sieb trifft.

Es gibt viele weitere Beispiele von Gewebestrukturen bei denen der Reinigungsstrahl in einem bestimmten Winkel und in einer bestimmten Richtung relativ zur Bespannung auf diese treffen muss um eine gute Reinigungswirkung zu erzielen.

Vorteilhafterweise werden Daten über die eingestellten Parameter permanent oder zyklisch der Steuer- und / oder Regelungseinheit bereitgestellt, so dass die Steuer- und / oder Regelungseinheit unter Berücksichtigung der Struktur der Bespannung und des Ist-Zustands der zumindest einen bestimmten Eigenschaft der Bespannung und der eingestellten Parameter die geeigneten Maßnahmen bestimmt.

Hierdurch wird ein geschlossener Regelkreis gebildet.

Nachfolgend wird die Erfindung anhand einem Ausführungsbeispiel näher erläutert. Es zeigt:
- Fig. 1: ein Beispiel eines erfindungsgemäßen geschlossenen Regelkreises zur Reinigung und Konditionierung einer Bespannung,
- Fig. 2: ein Beispiel bzgl. der möglichen Auftreffrichtung eines Reinigungsstrahls auf eine Bespannung mit einem Webmuster,
- Fig. 3: ein Beispiel bzgl. der möglichen Reinigungsparameter beim erfindungsgemäßen Verfahren.

Die Figur 1 zeigt ein Blockschaltbild eines geschlossen Regelkreises zur Durchführung des erfindungsgemäßen Verfahrens zur Reinigung und / oder Konditionierung einer Bespannung, bspw. einer Siebes einer Papiermaschine.

In einem Block 1 wird permanent oder zyklisch der Ist-Zustand von zumindest einer bestimmten Eigenschaft der Bespannung ermittelt. Hierbei handelt es sich um Eigenschaften wie bspw. die Permeabilität und / oder der Feuchtegehalt und / oder die Verschmutzung der Bespannung.

Der Ist-Zustand der bestimmten Eigenschaften wird hierbei in Maschinenquerrichtung ortsaufgelöst ermittelt.

Der ermittelte Ist-Zustand der zumindest einen bestimmten Eigenschaft wird in Form von Daten 2 einer Steuer- und / oder Regelungseinheit 3 bereit gestellt.

Die Steuer- und Regelungseinheit 3 empfängt des weiteren Daten 4 aus einer Datenbank 5. Die Daten 4 enthalten Informationen über die spezifische Struktur der zu reinigenden und zu konditionierenden Bespannung.

Des weiteren erhält die Steuer- und Regelungseinheit 3 Parameterdaten 6 die den aktuellen Zustand von Stellelementen einer Reinigungsvorrichtung 7 und somit die Reinigungsparameter angeben, die bspw. den Auftreffwinkel des Reinigungsmediums auf die Bespannung, die Auftreffrichtung des Reinigungsmediums auf die Bespannung relativ zur Bespannung, die Druckbeaufschlagung des Reinigungsmediums, die auf eine Stelle der Bespannung aufgebrachte Menge des Reinigungsmediums, die Zeit der Beaufschlagung einer bestimmten Stelle der Bespannung mit dem Reinigungsmedium, der Fluss des Reinigungsmediums während der Beaufschlagung der Bespannung, der Abstand zwischen der Düse aus dem das Reinigungsmedium austritt und der Bespannung, die Größe des Strahls des auf die Bespannung auftreffenden Reinigungsmediums und dergleichen festlegen.

Die Steuer- und Regelungseinheit 3 bestimmt unter Berücksichtigung der Strukturdaten 4 der Bespannung und der Ist-Zustandsdaten 2 der zumindest einen bestimmten Eigenschaft der Bespannung und der eingestellten Parameterdaten 6 geeignete Maßnahmen 8, durch welche auf die Reinigungsvorrichtung 7 Einfluss genommen wird und neue Parameterdaten 6' d.h. Parameter zur Reinigung und Konditionierung des Siebes eingestellt werden.

Fig. 2 zeigt in ausschnittweiser perspektivischer Darstellung die Oberfläche 9 einer gewebten Papiermaschinenbespannung 10 mit einem ersten Webmuster. Die gewebte Oberfläche 9 weist zwar Flotierungen 11 auf, ist aber dennoch relativ flach. Zu erkennen sind Pfeile 12, welche wie optimale Auftreffrichtung eines fluiden Reinigungsstrahls auf die Oberfläche 9 relativ zu dieser zeigen.

Die Fig. 3 zeigt eine Reinigungsdüse 13 deren Abstand d abhängig von der Struktur einer Bespannung 15 bei der Reinigung der Bespannung 15 eingestellt wird. Auch wird, abhängig von der Struktur der Bespannung 15 der Reinigungsstrahl 16 relativ zur Bespannung 15 um einen Winkel θ gegen die Bespannung gereichtet. Ebenfalls abhängig von der Struktur der Bespannung wird der Reinigungsstrahl 16 in oder gegen die Laufrichtung 14 der Bespannung 15 gerichtet, wobei im vorliegenden Beispiel der Reinigungsstrahl 16 gegen die Laufrichtung 14 der Bespannung 15 gerichtet wird.

## Patentansprüche

1. Verfahren zum Reinigen und / oder Konditionieren einer Bespannung in einer Maschine zur Herstellung und / oder Verarbeitung einer Materialbahn, insbesondere einer Faserstoffbahn wie bspw. Papier-, Karton- oder Tissuebahn, bei dem geeignete Maßnahmen durchgeführt werden um für bestimmte Eigenschaften der Bespannung einen Soll-Zustand einzustellen, und die geeigneten Maßnahmen unter Berücksichtigung der spezifischen Struktur der zu reinigenden Bespannung ermittelt werden, wobei die Struktur der Bespannung als Daten in einer Datenbank hinterlegt werden, auf die eine Steuer- und / oder Regelungseinheit Zugriff hat, welche die geeigneten Maßnahmen bestimmt, wobei dass die geeigneten Maßnahmen die Beaufschlagung der Bespannung mit einem fluiden Reinigungsmedium umfassen, und dabei ein Reinigungsstrahl (16) in Richtung von longen Flotrèrungen (11) der Bespannung (10) orientiert auf die Bespannung trifft.

2. Verfahren nach Anspruch 1,
**dadurch gekennzeichnet,**
**dass** permanent oder zyklisch der Ist-Zustand von zumindest einer bestimmten Eigenschaft der Bespannung ermittelt wird und dass der ermittelte Ist-Zustand bei der Ermittlung der geeigneten Maßnahmen Berücksichtigung findet.

3. Verfahren nach Anspruch 2,
**dadurch gekennzeichnet,**
**dass** der ermittelte Ist-Zustand der Steuer- und / oder Regelungseinheit in Form von Daten bereit gestellt wird, und dass die Steuer- und / oder Regelungseinheit unter Berücksichtigung der Struktur der Bespannung und des Ist-Zustands der zumindest einen bestimmten Eigenschaft der Bespannung geeignete Maßnahmen bestimmt.

4. Verfahren nach Anspruch 2 oder 3,
**dadurch gekennzeichnet,**
**dass** die zumindest eine bestimmte Eigenschaft die Permeabilität und / oder der Feuchtegehalt und / oder die Verschmutzung der Bespannung ist.

5. Verfahren nach einem der Ansprüche 2 bis 4,
**dadurch gekennzeichnet,**
**dass** der Ist-Zustand ortsaufgelöst in Maschinenquerrichtung ermittelt wird.

6. Verfahren nach einem der Ansprüche 1 bis 5,
**dadurch gekennzeichnet,**
**dass** die geeigneten Maßnahmen permanent oder zyklisch durchgeführt werden.

7. Verfahren nach Anspruch 1,
**dadurch gekennzeichnet,**
**dass** das fluide Reinigungsmedium flüssig und / oder gasförmig, insbesondere Wasser oder Dampf oder Luft oder CO2 oder ein Gemisch aus zumindest zwei dieser Komponenten ist.

8. Verfahren nach einem der Ansprüche 1 bis 7,
**dadurch gekennzeichnet,**
**dass** die geeigneten Maßnahmen das Einwirken eines Unterdrucks auf die Bespannung umfassen.

9. Verfahren nach einem der Ansprüche 1 bis 8,
**dadurch gekennzeichnet,**
**dass** die geeigneten Maßnahmen die Einstellung von Parametern zur Beaufschlagung der Bespannung mit dem fluiden Reinigungsmedium und / oder zur Einwirkung des Unterdrucks umfassen.

10. Verfahren nach Anspruch 9,
**dadurch gekennzeichnet,**
**dass** die Parameter die folgenden Parameter allein oder in Kombination umfassen: der Auftreffwinkel des Reinigungsmediums auf die Bespannung, die Druckbeaufschlagung des Reinigungsmediums, die auf eine Stelle der Bespannung aufgebrachte Menge des Reinigungsmediums, die Zeit der Beaufschlagung einer bestimmten Stelle der Bespannung mit dem Reinigungsmedium, der Fluss des Reinigungsmediums während der Beaufschlagung der Bespannung, der Abstand zwischen der Düse aus dem das Reinigungsmedium austritt und der Bespannung, die Größe des Strahls des auf die Bespannung auftreffenden Reinigungs mediums.

11. Verfahren nach Anspruch 9 oder 10,
**dadurch gekennzeichnet,**
**dass** Daten über die eingestellten Parameter permanent oder zyklisch der Steuer- und / oder Regelungseinheit bereitgestellt werden, und dass die Steuer- und / oder Regelungseinheit unter Berücksichtigung der Struktur der Bespannung und des Ist-Zustands der zumindest einen bestimmten Eigenschaft der Bespannung und der eingestellten Parameter geeignete Maßnahmen bestimmt.

## Claims

1. Method for cleaning and/or conditioning a fabric in a machine for producing and/or processing a material web, in particular a fibrous web such as a paper, board or tissue web, in which suitable measures are carried out in order to set an intended state for specific properties of the fabric, and the suitable measures are determined while taking account of the specific structure of the fabric to be cleaned, the structure of the fabric bering stored as data in a database, to which a control and/or regulating unit which determines the suitable measures has access, the suitable measures comprising acting on the fabric with a fluid cleaning medium and thereby a cleaning jet (16), oriented in the direction of long floating lengths (11) of the fabric (10), striking the fabric.

2. Method according to Claim 1, **characterized in that** the actual state of at least one specific property of the fabric is determined continuously or cyclically, and **in that** the actual state determined is taken into account when determining the suitable measures.

3. Method according to Claim 2, **characterized in that** the actual state determined is provided to the control and/or regulating unit in the form of data, and **in that** the control and/or regulating unit determines suitable measures while taking account of the structure of the fabric and of the actual state of the at least one specific property of the fabric.

4. Method according to Claim 2 or 3, **characterized in that** the at least one specific property is the permeability and/or the moisture content and/or the contamination of the fabric.

5. Method according to one of Claims 2 to 4, **characterized in that** the actual state is determined with local resolution in the cross-machine direction.

6. Method according to one of Claims 1 to 5, **characterized in that** the suitable measures are carried out continuously or cyclically.

7. Method according to Claim 1, **characterized in that** the fluid cleaning medium is liquid and/or gaseous, in particular water or steam or air or CO₂ or a mixture of at least two of these components.

8. Method according to one of Claims 1 to 7, **characterized in that** the suitable measures comprise the action of a vacuum on the fabric.

9. Method according to one of Claims 1 to 8, **characterized in that** the suitable measures comprise the setting of parameters for acting on the fabric with the fluid cleaning medium and/or relating to the action of the vacuum.

10. Method according to Claim 9, **characterized in that** the parameters comprise the following para-meters, on their own or in combination: the angle of incidence of the cleaning medium on the fabric, the application pressure of the cleaning medium, the quantity of cleaning medium applied to one point of the fabric, the time of application of the cleaning medium to a specific point of the fabric, the flow of the cleaning medium during the application to the fabric, the distance between the nozzle from which the cleaning medium emerges and the fabric, the size of the jet of the cleaning medium striking the fabric.

11. Method according to Claim 9 or 10, **characterized in that** data about the set parameters are provided continuously or cyclically to the control and/or regulating unit, and **in that** the control and/or regulating unit determines suitable measures while taking account of the structure of the fabric and of the actual state of the at least one specific property of the fabric and of the set parameters.

## Revendications

1. Procédé de nettoyage et/ou de conditionnement d'un recouvrement dans une machine de fabrication et/ou de traitement d'une bande de matière, en particulier d'une bande de matière fibreuse comme par exemple une bande de papier, de carton ou d'essuie-tout, dans lequel on prend des mesures appropriées pour régler un état de consigne pour des propriétés déterminées du recouvrement et on détermine les mesures appropriées en tenant compte de la structure spécifique du recouvrement à nettoyer, dans lequel on mémorise la structure du recouvrement sous forme de données dans une banque de données, à laquelle a accès une unité de commande et/ou de régulation qui détermine les mesures appropriées, dans lequel les mesures appropriées comprennent l'exposition du recouvrement à un milieu de nettoyage fluide, et un jet de nettoyage (16) orienté dans la direction de longues ondulations (11) du recouvrement (10) arrive sur le recouvrement.

2. Procédé selon la revendication 1, **caractérisé en ce que** l'on détermine de manière permanente ou cyclique l'état réel d'au moins une propriété déterminée du recouvrement et **en ce que** l'on tient compte de l'état réel déterminé lors de la détermination des mesures appropriées.

3. Procédé selon la revendication 2, **caractérisé en ce que** l'on envoie l'état réel déterminé sous la forme de données à l'unité de commande et/ou de régulation et **en ce que** l'unité de commande et/ou de régulation détermine des mesures appropriées en tenant compte de la structure du recouvrement et de l'état réel de l'au moins une propriété déterminée du recouvrement.

4. Procédé selon la revendication 2 ou 3, **caractérisé en ce que** l'au moins une propriété déterminée est la perméabilité et/ou la teneur en humidité et/ou l'encrassement du recouvrement.

5. Procédé selon l'une quelconque des revendications 2 à 4, **caractérisé en ce que** l'on détermine l'état réel par résolution locale dans la direction transversale de la machine.

6. Procédé selon l'une quelconque des revendications 1 à 5, **caractérisé en ce que** l'on exécute de manière permanente ou cyclique les mesures appropriées.

7. Procédé selon la revendication 1, **caractérisé en ce que** le milieu de nettoyage fluide est liquide et/ou gazeux, en particulier l'eau ou la vapeur ou l'air ou le CO₂ ou un mélange d'au moins deux de ces composants.

8. Procédé selon l'une quelconque des revendications 1 à 7, **caractérisé en ce que** les mesures appropriées comprennent l'action d'une dépression sur le recouvrement.

9. Procédé selon l'une quelconque des revendications 1 à 8, **caractérisé en ce que** les mesures appropriées comprennent le réglage de paramètres pour l'exposition du recouvrement au milieu de nettoyage fluide et/ou pour l'action de la dépression.

10. Procédé selon la revendication 9, **caractérisé en ce que** les paramètres comprennent les paramètres suivants individuellement ou en combinaison: l'angle d'incidence du milieu de nettoyage sur le recouvrement, la pression d'application du milieu de nettoyage, la quantité de milieu de nettoyage appliquée en un point du recouvrement, le temps d'exposition d'un point déterminé du recouvrement au milieu de nettoyage, l'écoulement du milieu de nettoyage pendant l'exposition du recouvrement, la distance entre la buse d'où sort le milieu de nettoyage et le recouvrement, la grandeur du jet du milieu de nettoyage arrivant sur le recouvrement.

11. Procédé selon la revendications 9 ou 10, **caractérisé en ce que** l'on envoie de manière permanente ou cyclique à l'unité de commande et/ou de régulation des données relatives aux paramètres réglés, et **en ce que** l'unité de commande et/ou de régulation détermine des mesures appropriées en tenant compte de la structure du recouvrement et de l'état réel de l'au moins une propriété déterminée du recouvrement et des paramètres réglés.
